# EUROPÄISCHE PATENTSCHRIFT

(11) **EP 1 709 839 B1**
(45) Veröffentlichungstag und Bekanntmachung des Hinweises auf die Patenterteilung: **27.07.2011**
(21) Anmeldenummer: 04804354.1
(22) Anmeldetag: 28.12.2004
(51) Int. Cl.: H05B 33/12, A44B 18/00

(54) **HAFTVERSCHLUSSTEIL MIT LEUCHTMITTEL UND VERFAHREN ZUM HERSTELLEN EINES SOLCHEN HAFTVERSCHLUSSTEILS**
CLOSING MECHANISM COMPRISING AN ILLUMINANT, AND METHOD FOR PRODUCING ONE SUCH CLOSING MECHANISM
PARTIE DE FERMETURE RAPIDE POURVUE D'UN MOYEN LUMINEUX, ET PROCEDE DE PRODUCTION D'UNE TELLE PARTIE DE FERMETURE RAPIDE

(30) Priorität: 15.01.2004 DE 102004003123
(43) Veröffentlichungstag der Anmeldung: 11.10.2006
(73) Patentinhaber: Gottlieb Binder GmbH & Co. KG, 71088 Holzgerlingen (DE)
(72) Erfinder: TUMA, Jan, 71083 Herrenberg (DE)
(74) Vertreter: Crazzolara, Helmut
(86) Internationale Anmeldenummer: PCT/EP2004/014765
(87) Internationale Veröffentlichungsnummer: WO 2005/069697

(56) Entgegenhaltungen:
- WO-A-03/100317
- DE-A1- 19 646 318
- DE-C1- 10 106 705
- NL-C2- 1 005 469
- US-A- 4 602 191
- US-A- 5 170 786

## Beschreibung

Die Erfindung betrifft ein Haftverschlussteil mit Leuchtmittel sowie ein Verfahren zum Herstellen eines solchen Haftverschlussteils.

Solche Haftverschlussteile sind beispielsweise aus der DE 196 46 318 A1 bekannt. Ein in der Regel aus zwei miteinander in Wirkverbindung bringbaren Haftverschlussteilen gebildeter Haftverschluss wird häufig bei textilen oder anderen Bekleidungsstücken eingesetzt und ist auch unter der Bezeichnung Kletten-Verschluss bekannt. Weitere Anwendungsgebiete sind beispielsweise die Montagetechnik, etwa für das Befestigen von Elementen der Innenverkleidung in der Fahrzeugtechnik, oder allgemein das Herstellen einer lösbaren Befestigung.

Aus der gattungsbildenden US 4,602,191 ist ein Jacke mit programmierbaren Lichtern bekannt, wobei durch Öffnungen im Kleidungsstück dreifarbige Leuchtdioden hindurchragen. Die Leuchtdioden sind mit einer flexiblen Schaltkreisplatine elektrisch verbunden, die auf der inneren Oberfläche des Kleidungsstückes mittels eines Haftverschlussteiles festgelegt ist.

Aus der US 5,170,786 ist ein medizintechnischer Sensor bekannt, insbesondere ein Sensor zur Messung des Sauerstoffgehaltes im Blut.

Der Sensor umfasst ein streifenförmiges Wickelband, das um den Finger der zu untersuchenden Person gewickelt werden kann und einen adhäsiven Abschnitt aufweist. In dem Wickelband sind Öffnungen für den Durchtritt von gehäusten Leuchtdioden vorgesehen, mittels denen der Blutzuckergehalt festgestellt wird.

Aus der NL 1005469 ist ein Lichtträger bekannt, bei dem Leuchtdioden auf einem Träger montiert werden, der mittels eines Haftverschlussteiles beispielsweise am Oberarm eines Verkehrsteilnehmers festgelegt werden kann und dort zur Erhöhung der Verkehrssicherheit Lichtsignale aussenden kann.

Die WO 03/100317 A1 zeigt eine Lichtquellenträgereinrichtung, bei der durch Kolorieren eines Verbindungsabschnittes, der in einem Durchgangsloch einer Reflexionsplatte installiert ist, das Einstreuen von aus der Lichtquelle austretendem Licht in die Liehtquellenträgereinrichtung oder über das Durchgangsloch auf die der Lichtquelle gegenüberliegenden Seite der Reflexionsplatte verhindert ist.

Aus der DE 101 06 705 C1 ist ein Verfahren zum Herstellen von Haftverschlussteilen bekannt, bei dem zumindest ein Teilbereich formwerkzeugfrei dadurch ausgebildet wird, dass das Kunststoffmaterial mittels mindestens einer Auftragvorrichtung in aufeinanderfolgend abgegebenen Tröpfchen abgelagert wird und die Orte der Ablagerung der Tröpfchen im Hinblick auf die Form des jeweils auszubildenden Haftverschlusselementes dreidimensional gewählt werden.

Der Erfindung liegt die Aufgabe zugrunde, die Funktionalität von Haftverschlussteilen und Haftverschlüssen zu erhöhen und ein zugehöriges Herstellverfahren für ein solches Haftverschlussteil bereitzustellen.

Diese Aufgabe ist durch das im Anspruch 1 bestimmte Haftverschlussteil sowie durch das im nebengeordneten Anspruch bestimmte Herstellverfahren gelöst. Besondere Ausführungsarten der Erfindung sind in den Unteransprüchen bestimmt.

Vorzugsweise wird das Leuchtmittel als elektrolumineszierende Schichtfolge auf dem Träger aufgebracht, wobei neben der eigentlichen elektrolumineszierenden Schicht auch Elektrodenschichten, Abdeckschichten, Reflexionsschichten und/oder Schutzschichten aufgebracht werden können. Unter Elektrolumineszenz versteht man dabei die Eigenschaft bestimmter Substanzen, in Folge der Einwirkung eines elektrischen Feldes Licht zu emittieren. Die Schichten können maskiert oder unmaskiert aufgebracht werden, oder es kann eine Maskierung einer Leuchtschicht auch durch eine entsprechend maskierte Abdeckschicht und/oder eine solche Reflexionsschicht vorgenommen werden.

Das Haftverschlussteil ist vorzugsweise leicht elastisch oder plastisch verformbar und auf nahezu beliebige Formen aufziehbar. Vorzugsweise ist das Haftverschlussteil unter Beibehaltung seiner Haftfähigkeit und der Leuchtfähigkeit auch tiefziehbar. Grundsätzlich kann das Leuchtmittel auf dem Träger und/oder in dem Träger angeordnet sein. Vorzugsweise ist das Leuchtmittel in Dick- oder Dünnschichttechnik auf den flächigen Träger des Haftverschlußteils aufgebracht oder das Leuchtmittel ist auf einem weiteren Träger aufgebracht, der mit dem flächigen Träger des Haftverschlussteils verbunden ist, insbesondere an diesen laminiert ist.

Grundsätzlich kommen für das Aufbringen des Leuchtmittels auf den Träger des Haftverschlussteils alle aus der Dick- und Dünnschichttechnik bekannten Verfahren in Betracht. In einer besonderen Ausführungsart der Erfindung ist das Leuchtmittel durch Siebdruck oder Offsetdruck auf den flächigen Träger aufgebracht. Mit dem Aufbringen des Leuchtmittels können auch gleichzeitig Leiterbahnen, Anschlusselektroden oder andere elektrische und/oder elektronische Bauelemente hergestellt werden.

Soweit der Werkstoff des flächigen Trägers des Haftverschlussteils dies ermöglicht, beispielsweise aus einem mindestens bereichsweise halbleitenden Polymerkunststoff oder aus entsprechenden Textilmaterialien besteht, können auch aktive elektronische Bauelemente wie beispielsweise Feldeffekttransistoren in das Haftverschlussteil monolithisch integriert werden. Es ist auch möglich, hybrid Schaltungselektronik zu integrieren, beispielsweise Schaltungen oder Solarzellen auf besonderes dünnen und daher biegsamen Siliziumsubstraten von weniger als 50 µm Dicke, vorzugsweise weniger als 20 µm, an oder in dem Träger festzulegen oder in einen textilen Träger einzuarbeiten. So kann beispielsweise auch ein Spannungswandlerelement integriert werden, wie es häufig für den Betrieb einer Elektrolumineszenzzelle erforderlich ist.

Die Energieversorgung kann durch einen externen Energiespeicher erfolgen oder das Haftverschlussteil kann einen Energiespeicher aufweisen, insbesondere einen elektrochemischen Energiespeicher in Dünn- oder Dickschichttechnik.

Vorzugsweise sind der Träger und/oder die Haftverschlusselemente aus einem Polymerkunststoff hergestellt, insbesondere aus Polyolefinen wie beispielsweise Polypropylen oder Polyethylen, aus Polyamid, aus Polyester oder aus einem biologisch abbaubaren Werkstoff. Der Kunststoff kann thermoplastisch formbar sein und für die Herstellung der Haftverschlusselemente kann ein Verfahren gemäß der DE 196 46 318 A1 angewendet werden. Alternativ zu einem Thermoplast kann auch ein Duroplast, beispielsweise ein Acrylat-Kunststoff, verwendet werden, wobei in diesem Fall die Vernetzung durch beliebigen Energieeintrag gesteuert werden kann, insbesondere durch Bestrahlung und/oder durch Wärmezufuhr, oder ein sonstiger geeigneter Kunststoff. Vorzugsweise sind die Haftverschlusselemente einstückig mit dem Träger ausgebildet. Die Haftverschlusselemente können auch wie in der DE 101 06 705 C1 beschrieben hergestellt sein, insbesondere mit einer Auftragvorrichtung, durch welche die Haftverschlusselemente in aufeinander folgend abgegebenen Tröpfchen aufgebaut werden.

In einer Ausführungsart der Erfindung können Beleuchtungen oder Informationsanzeigen auch an schwer zugänglichen Stellen einfach, mit hoher Formfreiheit und dennoch raumsparend sowie erforderlichenfalls auch wieder ablösbar montiert werden. Beispielsweise können dadurch Notbeleuchtungen realisiert werden, die einfach zu montieren sind. Darüber hinaus können erfindungsgemäß blendfreie Flächenleuchten realisiert werden, auch als Ersatz oder in Ergänzung konventioneller Beleuchtungsmittel. Es können erfindungsgemäß auch Werbeleuchtschriften realisiert werden, die einfach austauschbar sind.

Die erfindungsgemäßen Vorrichtungen sind dünn, haben ein geringes Gewicht, sind in ihrer Leuchtstärke und/oder Farbtemperatur regelbar, und bieten eine explosionssichere Beleuchtung. Aufgrund der Kombination mit dem Haftverschlussteil können dauerhaft sicher auch komplexe zwei- und dreidimensionale Geometrien gleichmäßig oder mit vorgebbarer Lichtverteilung ausgeleuchtet werden. Das Lebensdauerpotenzial ist gegenüber den bekannten Leuchtmitteln groß, insbesondere gegenüber den einen Glühfaden aufweisenden Leuchtmitteln. Anschluss- und Verbindungskontakte können ebenso wie die Ansteuerelektronik in das Haftverschlussteil integriert werden. Beispielsweise kann ein Empfänger in das Haftverschlussteil integriert werden, durch den ein Steuersignal empfangen werden kann und daraufhin das Leuchtmittel ein- oder ausgeschaltet wird. Die Wellenlänge des emittierten Lichts kann im für Menschen sichtbaren und/oder unsichtbaren Bereich liegen, beispielsweise auch im Infrarot-Bereich, damit auch geringe Leuchtsignalstärken von Wärmebildkameras erfasst werden können.

Auf dem Leuchtmittel können beispielsweise Hinweis-, Gebots- und Verbotsinformationen in Wort- und/oder Bildform aufgebracht sein, insbesondere aufgedruckt sein. Vorzugsweise ist das Leuchtmittel auf einer den Haftverschlusselementen gegenüberliegenden Fläche des Haftverschlussteils angeordnet. Alternativ dazu können auch Haftverschlusselemente von beiden Flächen des Trägers abstehen. Es kann auch auf einer ansonsten Haftverschlusselemente aufweisenden Fläche eine Teilfläche frei von Haftverschlusselementen vorgesehen sein zum Aufbringen des Leuchtmittels, insbesondere dann, wenn der Träger des Haftverschlussteils transparent ist. Auf diese Weise ist das Leuchtmittel und/oder dessen elektrischer Kontakt jedenfalls nach dem Anbringen des Haftverschlussteils durch den Träger geschützt.

Der Träger des Haftverschlussteils kann auch ein textiles Erzeugnis sein, insbesondere ein durch Weben, Wirken, Stricken, Flechten oder Sticken hergestelltes Erzeugnis sein. In diesem Fall können beispielsweise einzelne Fäden oder Fadengruppen, insbesondere Kett- und/oder Schussfäden, unterschiedlicher Lagen des textilen Erzeugnisses als Anschlussleitungen ausgeführt sein, beispielsweise indem diese durch leitfähige Fäden gebildet sind oder eine leitfähige Beschichtung aufweisen. Vorzugsweise ist das Leuchtmittel zwischen zwei Lagen des textilen Trägers angeordnet, wobei das emittierte Licht durch die Decklage hindurchscheinen kann. In diesem Fall ist es auch möglich, den durch das Leuchtmittel zu beleuchtenden Informationshinweis in die textile Decklage einzuarbeiten, beispielsweise einzuweben.

Die Erfindung betrifft auch ein Verfahren zum Herstellen eines Haftverschlussteils mit einem Leuchtmittel wie vorstehend beschrieben, indem das Leuchtmittel auf den die Haftverschlusselemente bereits aufweisenden Träger aufgebracht wird. Das Leuchtmittel wird in Dick- oder Dünnschichttechnik auf den flächigen Träger aufgebracht, insbesondere aufgedruckt. Dies ist besonders vorteilhaft, wenn die Haftverschlusselemente und der flächige Träger einstückig durch thermoplastische Formgebung hergestellt sind.

Durch gezielte Beeinflussung der elektrischen Leitfähigkeit einzelner oder Gruppen der rasterartig in regelmäßigen Strukturen angeordneten Haftverschlusselemente ist auch eine elektrische Kontaktgeometrie des Leuchtniittels möglich. Die Haftung des aufzubringenden Leuchtmittels an dem Träger des Haftverschlussteils kann durch eine Oberflächenbehandlung verbessert werden, insbesondere durch eine die Polarität der oberflächennahen Moleküle des Trägers erhöhende Gasatmosphäre.

Weitere Vorteile, Merkmale und Einzelheiten der Erfindung ergeben sich aus den Unteransprüchen und der nachfolgenden Beschreibung, in der unter Bezugnahme auf die Zeichnungen mehrere Ausführungsbeispiele im Einzelnen beschrieben sind.
- Fig. 1: zeigt einen Querschnitt durch einen Haftverschluss mit einem erfindungsgemäßen Haftverschlussteil,
- Fig. 2: zeigt eine perspektivische Ansicht des Haftverschtussteits der Fig. 1,
- Fig. 3: zeigt ein zweites Ausführungsbeispiel der Erfindung,
- Fig. 4: zeigt ein drittes Ausführungsbeispiel der Erfindung,
- Fig. 5: zeigt ein viertes Ausführungsbeispiel der Erfindung, und
- Fig. 6: zeigt eine Anwendung eines erfindungsgemäßen Haftverschlussteils.

Die Fig. 1 zeigt einen Querschnitt durch einen Haftverschluss mit einem erfindungsgemäßen Haftverschlussteil 1. Dieses weist eine Vielzahl von in Reihen und Spalten regelmäßig angeordneten Haftverschlusselementen 2 auf, die einstückig mit einem flächigen Träger 3 aus einem thermoplastischen formbaren Kunststoff gebildet sind und von einer ersten Oberfläche 4 des Trägers 3 schräg und vorzugsweise im rechten Winkel abstehen.

An der der ersten Oberfläche 4 gegenüberliegenden zweiten Oberfläche 6 ist an dem Träger 3 ein Leuchtmittel 5 angeordnet. Das Leuchtmittel 5 ist in Dickschichttechnologie, insbesondere durch Siebdruck, auf den bereits die Haftverschlusselemente 2 aufweisenden und insoweit fertig hergestellten Träger 3 aufgebracht und besteht neben einer elektrisch leitfähigen Grundelektrode 7 und einer elektrisch ebenfalls leitfähigen aber transparenten Abdeckelektrode 9 aus einer dazwischen angeordneten Leuchtschicht 8, welche eine Füllstoffmatrix 11 und darin eingelagerte Partikel 10 einer elektrolumineszierenden Substanz aufweist. Bei Anlegen eines elektrischen Feldes kommt es zur Lichtaussendung durch die Partikel 10, wie dies durch die Pfeile 12 angedeutet ist. Die Grundelektrode 7 ist dabei als Reflektionsschicht ausgeführt, um die Lichtausbeute zu erhöhen.

Als elektrolumineszierende Substanzen kommen beispielsweise Zinksulfide und verwandte Verbindungen in Betracht, wobei die Farbe des emittierten Lichtes durch den Herstellvorgang und/oder durch Beimischungen bestimmt ist. Zur Erzielung einer hohen Leuchtdichte sind derzeit Wechselspannungen zwischen 50 und 200 Volt erforderlich, mit einer Frequenz zwischen 100 Hertz und 1 kHz. Eine höhere Spannung bewirkt in der Regel eine höhere Leuchtdichte, durch Variation der Frequenz kann in gewissen Bereichen eine Veränderung der Farbe des emittierten Lichts hervorgerufen werden; alternativ oder ergänzend kann die Farbe durch Beimischungen eingestellt werden.

Die Schichtdickenverhältnisse sowohl des Trägers 3 einschließlich der Haftverschlusselemente 2 als auch des Leuchtmittels 5 sind dabei in den Figuren nicht maßstäblich dargestellt, insbesondere zum Zwecke der Darstellbarkeit sind einzelne Schichten vergrößert dargestellt. Darüber hinaus kann das Leuchtmittel 5 auch mehr als drei Schichten aufweisen, insbesondere weitere Schichten zum Schutz, zur Feuchtigkeitssperre oder zur Abdeckung. Das erfindungsgemäße Haftverschlussteil 1 kann, wie in der Fig. 1 dargestellt, mit einem hinsichtlich des Trägers 3 praktisch identisch aufgebauten weiteren Haftverschlussteil 13 zusammengefügt werden, insbesondere können die Haftverschlusselemente 2, 14 miteinander lösbar in Eingriff gebracht werden, oder auch mit einem textilen Haftverschlusselement oder einem textilen Bekleidungsstück zusammengefügt werden.

Die Fig. 2 zeigt eine perspektivische Ansicht des Haftverschlussteils 1 der Fig. 1. Daraus wird ersichtlich, dass in diesem Ausführungsbeispiel das Leuchtmittel 5 den Träger 3 des Haftverschlussteils 1 nicht vollständig bedeckt. Auf der den Haftverschlusselementen 2 gegenüberliegenden zweiten Oberfläche 6 sind elektrisch leitfähige Anschlusselektroden und Anschlussleitungen 15, 16 aufgebracht, insbesondere aufgedruckt. Diese kontaktieren die zugehörigen Anschlusselektroden des Leuchtmittels 5. Bei Anlegen einer elektrischen Spannung im Bereich von etwa 100 Volt kommt es zu einer Lichtaussendung gemäß Pfeil 12. Auf die Sichtseitenoberfläche 17 des Leuchtmittels 5 kann ein Informationssignal aufgedruckt sein, im vorliegenden Fall "MICROPLAST" mit "Pfeil".

Die Fig. 3 zeigt ein zweites Ausführungsbeispiel eines erfindungsgemäßen Haftverschlussteils 101. In diesem Ausführungsbeispiel sind die Haftverschlusselemente 102 auf derselben Fläche wie das Leuchtmittel 105 angeordnet. Allerdings ist der Bereich des Trägers 103, in dem das Leuchtmittel 105 angeordnet ist, frei von Haftverschlusselementen 102. Auf derselben Oberfläche ist auch die Anschlussleitung 115 für die Grundelektrode 107 des Leuchtmittels 105 geführt bis hin zu einem Anschlusshügel 118.

Ein weiteres Haftverschlussteil 113 weist auf seiner dem erfindungsgemäßen Haftverschlussteil 101 zugewandten Oberfläche ebenfalls Haftverschlusselemente 114 sowie einen Anschlusshügel 119 auf, der mit einer Anschlussleitung 120 verbunden ist. Durch Andrücken kommen die Haftverschlusselemente 102, 114 der beiden Haftverschlussteile 101, 113 in Eingriff miteinander und gleichzeitig die beiden Anschlusshügel 118, 119 in elektrischen Kontakt. Dadurch kann über die Anschlussleitung 120 die Grundelektrode 107 sicher kontaktiert werden.

Die Fig. 4 zeigt ein drittes Ausführungsbeispiel eines erfindungsgemäßen Haftverschlussteils 201. Der vorzugsweise aus einem thermoplastischen Kunststoff bestehende Träger 203 ist, wie auch die in diesem Bereich 221 angeordneten Haftverschlusselemente 202, durch entsprechende Modifikation des Kunststoffes elektrisch leitfähig gemacht, wie dies durch die Kreuzschraffur angedeutet ist, beispielsweise durch Einlagerung leitfähiger Partikel. In diesen Bereichen 221 kontaktiert der Träger 203 das auf der zweiten Oberfläche 206 angeordnete Leuchtmittel 205, dessen Grundelektrode 207 in den entsprechenden Bereichen ebenfalls elektrisch leitfähige Anschlusselektroden 222 aufweist, die mit den elektrisch leitfähigen Haftverschlusselementen 202 elektrisch verbunden sind.

Auf diese Weise kann das Haftverschlussteil 201 und insbesondere das Leuchtmittel 205 von der dem Leuchtmittel 205 gegenüberliegenden Rückseite des Trägers 203 elektrisch kontaktiert werden, beispielsweise über externe Kontaktstücke 223.

Die Fig. 5 zeigt ein viertes Ausführungsbeispiel eines erfindungsgemäßen Haftverschlussteils 301, welches auf beiden Seiten des Leuchtmittels 305 jeweils einen Träger 303, 303a mit Haftverschlusselementen 302, 302a auf der dem Leuchtmittel 305 abgewandten Oberfläche aufweist. Durch Anbringen von Reflektionsschichten auf der dem Leuchtmittel 305 zugewandten Oberfläche der Träger 303, 303a kann bestimmt werden, in welche Richtung das Licht emittiert wird. Im dargestellten Ausführungsbeispiel ist keine derartige Reflektionsschicht vorhanden, insbesondere ist sowohl die Grundelektrode 307 als auch die Abdeckelektrode 309 transparent ausgeführt, so dass das Licht nach beiden Seiten gemäß den Pfeilen 312, 312a emittiert wird.

Die Fig. 6 zeigt eine Anwendung eines erfindungsgemäßen Haftverschlussteils 1, wobei lediglich aus Gründen der übersichtlicheren Darstellung keine Trennlinie zwischen Träger 3 und Leuchtmittel 5 (siehe Fig. 1) dargestellt ist. Das Haftverschlussteil 1 ist mittels der Haftverschlusselemente 2 an einem Stützkörper 24 festgelegt, dessen Oberfläche beispielsweise durch ein textiles Flauschmaterial gebildet ist, oder an dessen Oberfläche ganzflächig oder bereichsweise ein weiteres Haftverschlussteil 13 beispielsweise als Tiefziehteil festgelegt ist. Durch das erfindungsgemäße Haftverschlussteil 1 ist trotz der auskragenden Struktur des Stützkörpers 24 eine gleichmäßige allseitige Ausleuchtung gemäß den Lichtpfeilen 12 gewährleistet, insbesondere wird eine Abschattung des Bereichs unterhalb der Auskragung des Stützkörpers 24 vermieden.

Das erfindungsgemäße Haftverschlussteil 1 kann unter Erhalt der Haftverschlussfähigkeit und der Leuchtfähigkeit als Tiefziehteil ausgeformt sein, so dass in jedem Fall eine Passgenauigkeit auch komplex geformten Stützkörpern 24 gewährleistet ist.

## Patentansprüche

1. Haftverschlussteil (1; 101; 201; 301) mit einer Vielzahl von Haftverschlusselementen (2; 102; 202; 302, 302a) wie beispielsweise Haken, Pilzköpfe oder Schlaufen, wobei das Haftverschlussteil (1; 101; 201; 301) einen flächigen Träger (3; 103; 203; 303) aufweist und die Haftverschlusselemente (2; 102; 202; 302, 302a) von mindestens einer Fläche (4) des Trägers (3; 703; 203; 303) abstehen, und wobei das Haftverschlussteil (1; 101; 201; 301) mindestens bereichsweise ein Leuchtmittel (5; 105; 205; 305) aufweist, welches infolge des Zuführens von Energie Licht emittiert, **dadurch gekennzeichnet, dass** das Leuchtmittel (5; 105; 205; 305) in Dick- oder Dünnschichttechnik auf den flächigen Träger (3; 103; 203; 303) aufgebracht ist.

2. Haftverschlussteil (1; 101; 201; 301) nach Anspruch 1, **dadurch gekennzeichnet, dass** das Leuchtmittel (5; 105; 205; 305) infolge des Zuführens von elektrischer Energie Licht emittiert.

3. Haftverschlussteil (1; 101; 201; 301) nach Anspruch 1 oder 2, **dadurch gekennzeichnet, dass** das Leuchtmittel (5; 105; 205; 305) durch Siebdruck oder Offsetdruck auf den flächigen Träger (3; 103; 203; 303) aufgebracht ist.

4. Haftverschlussteil (1; 101; 201; 307) nach einem der Ansprüche 1 bis 3, **dadurch gekennzeichnet, dass** der Träger (3; 103; 203; 303) Leiterbahnen (115, 120) und/oder Anschlusselektroden (15, 16) aufweist zum elektrischen Kontaktieren der Leuchtmittel (5; 105; 205; 305).

5. Haftverschlussteil (1; 101; 201; 301) nach einem der Ansprüche 1 bis 4, **dadurch gekennzeichnet, dass** das Leuchtmittel (5; 105; 205; 305) auf einem weiteren Träger aufgebracht ist, der an den flächigen Träger (3; 103; 203; 303) des Haftverschlussteils (1; 101; 201; 301) laminiert ist.

6. Haftverschlussteil (1; 101; 201; 301) nach einem der Ansprüche 1 bis 5, **dadurch gekennzeichnet, dass** die Haftverschlusselemente (2; 102; 202; 302, 302a) einstückig mit dem flächigen Träger (3; 103; 203; 303) ausgebildet sind.

7. Haftverschlussteil (1; 101; 201; 301) nach einem der Ansprüche 1 bis 6, **dadurch gekennzeichnet, dass** die Haftverschlusselemente (2; 102; 202; 302, 302a) und der flächige Träger (3; 103; 203; 303) gemeinsam durch thermoplastische Formgebung hergestellt sind.

8. Haftverschlussteil (1; 101; 201; 301) nach einem der Ansprüche 1 bis 7, **dadurch gekennzeichnet, dass** der Träger (3, 103, 203, 303) und/oder die Haftverschlusselemente (2; 102; 202; 302, 302a) aus einem Polymer-Kunststoff hergestellt ist, insbesondere aus einem Thermoplast, beispielsweise Polypropylen oder Polyethylen, oder aus einem Duroplast, beispielsweise einem Acrylat-Kunststoff.

9. Haftverschlussteil (1; 101; 201; 301) nach einem der Ansprüche 1 bis 6, **dadurch gekennzeichnet, dass** der Träger (3; 103; 203; 303) ein textiles Erzeugnis ist, insbesondere dass der Träger (3; 103; 203; 303) durch Weben, Wirken, Stricken, Flechten oder Sticken hergestellt ist.

10. Haftverschlussteil (1; 101; 201; 301) nach Anspruch 9, **dadurch gekennzeichnet, dass** das Leuchtmittel (5; 105; 205; 305) zwischen zwei Lagen des textilen Trägers angeordnet ist.

11. Haftverschlussteil (1; 101; 201; 301) nach einem der Ansprüche 1 bis 10, **dadurch gekennzeichnet, dass** das Haftverschlussteil (1; 101; 201; 301) weiterhin einen Energiespeicher, insbesondere einen elektrochemischen Energiespeicher, in Dünn- oder Dickschichttechnik aufweist.

12. Verfahren zum Herstellen eines Haftverschlussteils (1; 101; 201; 301) gemäß den Ansprüchen 1 bis 11 mit einer Vielzahl von Haftverschlusselementen (2; 102; 202; 302, 302a) wie beispielsweise Haken, Pilzköpfe oder Schlaufen, wobei das Haftverschlussteil (1; 701; 201; 301) einen flächigen Träger (3; 103; 203; 303) aufweist und die Haftverschlusselemente (2; 102; 202; 302, 302a) von mindestens einer Fläche (4) des Trägers (3; 103; 203; 303) abstehen, und wobei das Haftverschiussteil (1; 101; 201; 301) mindestens bereichsweise ein Leuchtmittel (5; 105; 205; 305) aufweist, welches infolge des Zuführens von Energie Licht emittiert, und das Leuchtmittel (5; 105; 205; 305) auf den die Haftverschlusselemente (2; 102; 202; 302, 302a) bereits aufweisenden Träger (3; 103; 203; 303) aufgebracht wird, **dadurch gekennzeichnet, dass** das Leuchtmittel (5; 105; 205; 305) in Dick- oder Dünnschichttechnik auf den flächigen Träger (3; 103; 203; 303) aufgebracht wird.

13. Verfahren nach Anspruch 12, **dadurch gekennzeichnet, dass** das Leuchtmittel (5; 105; 205; 305) auf den flächigen Träger (3; 103; 203; 303) aufgedruckt wird.

14. Verfahren nach Anspruch 12 oder 13, **dadurch gekennzeichnet, dass** vor dem Aufbringen des Leuchtmittels (5; 105; 205; 305) der die Haftverschlusselemente (2; 102; 202; 302, 302a) aufweisende Träger (3; 103; 203; 303) eine die Haftung des aufzubringenden Leuchtmittels (5; 705; 205; 305) verbessernde Oberflächenbehandlung erfährt.

## Claims

1. An adhesive fastener part (1; 101; 201; 301) with a plurality of adhesive fastener elements (2; 102; 202; 302, 302a) such as for example hooks, mushroom heads or loops, the adhesive fastener part (1; 101; 201; 301) having a flat carrier (3; 103; 203; 303) and the adhesive fastener elements (2; 102; 202; 302, 302a) protruding from at least one surface (4) of the carrier (3; 103; 203; 303), and the adhesive fastener part (1; 201; 201; 301) having at least in certain areas an illuminant (5; 105; 205; 305) which emits light as a result of energy being supplied, **characterised in that** the illuminant (5; 105; 205; 305) is applied to the flat carrier (3; 103; 203; 303) using thick or thin film technology.

2. The adhesive fastener part (1; 101; 201; 301) according to Claim 1, **characterised in that** the illuminant (5; 105; 205; 305) emits light as a result of the supply of electrical energy.

3. The adhesive fastener part (1; 101; 201; 301) according to Claim 1 or 2, **characterised in that** the illuminant (5; 105; 205; 305) is applied by screen printing or offset printing to the flat carrier (3; 103; 203; 303).

4. The adhesive fastener part (1; 101; 201; 301) according to any of Claims 1 to 3, **characterised in that** the carrier (3; 103; 203; 303) has conductor paths (115, 120) and/or terminal electrodes (15, 16) for making electrical contact with the illuminant (5; 105; 205; 305).

5. The adhesive fastener part (1; 101; 201; 301) according to any of Claims 1 to 4, **characterised in that** the illuminant (5; 105; 205; 305) is applied to a further carrier which is laminated onto the flat carrier (3; 103; 203; 303) of the adhesive fastener part (1; 101; 201; 301).

6. The adhesive fastener part (1; 101; 201; 301) according to any of Claims 1 to 5, **characterised in that** the adhesive fastener elements (2; 102; 202; 302, 302a) are made integral with the flat carrier (3; 103; 203; 303).

7. The adhesive fastener part (1; 101; 201; 301) according to any of Claims 1 to 6, **characterised in that** the adhesive fastener elements (2; 102; 202; 302, 302a) and the flat carrier (3; 103; 203; 303) are produced jointly by thermoplastic shaping.

8. The adhesive fastener part (1; 101; 201; 301) according to any of Claims 1 to 7, **characterised in that** the carrier (3, 103, 203, 303) and/or the adhesive fastener elements (2; 102; 202; 302, 302a) are produced from a polymer plastic, in particular from a thermoplastic, for example polypropylene or polyethylene, or from a duroplastic, for example an acrylate plastic.

9. The adhesive fastener part (1; 101; 201; 301) according to any of Claims 1 to 6, **characterised in that** the carrier (3; 103; 203; 303) is a textile product, in particular that the carrier (3; 103; 203; 303) is produced by weaving, knitting, braiding or embroidery.

10. The adhesive fastener part (1; 101; 201; 301) according to Claim 9, **characterised in that** the illuminant (5; 105; 105; 305) is located between two plies of the textile carrier.

11. The adhesive fastener part (1; 101; 201; 301) according to any of Claims 1 to 10, **characterised in that** the adhesive fastener part (1; 101; 201; 301) further comprises an energy storage device, in particular an electrochemical energy storage device using thin or thick film technology.

12. A method for producing an adhesive fastener part (1; 101; 201; 301) according to Claims 1 to 11, with a plurality of adhesive fastener elements (2; 102; 202; 302, 302a) such as for example hooks, mushroom heads or loops, the adhesive fastener part (1; 101; 201; 301) having a flat carrier (3; 103; 203; 303), and the adhesive fastener elements (2; 102; 202; 302, 302a) protruding from at least one surface (4) of the carrier (3; 103; 203; 303), and the adhesive fastener part (1; 101; 201; 301) having at least in certain areas an illuminant (5; 105; 205; 305) which emits light as a result of the supply of energy, and the illuminant (5; 105; 205; 305) being applied to the carrier (3; 103; 203; 303) already having the adhesive fastener elements (2; 102; 202; 302, 302a), **characterised in that** the illuminant (5; 105; 205; 305) is applied to the flat carrier (3; 103; 203; 303) using thick or thin film technology.

13. The method according to Claim 12, **characterised in that** the illuminant (5; 105; 203; 305) is printed onto the flat carrier (3; 103; 203; 303).

14. The method according to Claim 12 or 13, **characterised in that** before applying the illuminant (5; 105; 205; 305) the carrier (3; 103; 203; 303) having the adhesive fastener elements (2; 102; 202; 302, 302a) undergoes surface treatment which improves the adhesion of the illuminant (5; 105; 205; 305) which is to be applied.

## Revendications

1. Partie (1; 101; 201 ; 301) de fermeture autoagrippante, comprenant une pluralité d'éléments (2 ; 102 ; 202 ; 302, 302a) de fermeture autoagrippante, comme par exemple des crochets, des têtes de champignon ou des boucles, la partie (1; 101; 201 ; 301) de fermeture autoagrippante ayant un support (3 ; 103 ; 203 ; 303) plat et les éléments (2 ; 102 ; 202 ; 302, 302a) de la fermeture autoagrippante faisant saillie d'au moins une surface (4) du support (3 ; 103 ; 203 ; 303), et dans laquelle la partie (1; 101; 201 ; 301) de la fermeture autoagrippante à au moins par endroit un agent (5 ; 105 ; 205 ; 305) lumineux qui émet de la lumière en raison de l'apport d'énergie, **caractérisée en ce que** l'agent (5 ; 105 ; 205 ; 305) lumineux est déposé en technique en couche mince ou en couche épaisse sur le support (3 ; 103 ; 203 ; 303) plat.

2. Partie (1; 101; 201 ; 301) de fermeture autoagrippante suivant la revendication 1, **caractérisée en ce que** l'agent (5 ; 105 ; 205 ; 305) lumineux émet de la lumière à la suite de l'apport d'énergie électrique.

3. Partie (1; 101; 201 ; 301) de fermeture autoagrippante suivant la revendication 1 ou 2, **caractérisée en ce que** l'agent (5 ; 105 ; 205 ; 305) lumineux est déposé sur le support (3 ; 103 ; 203 ; 303) plat par sérigraphie ou par impression offset.

4. Partie (1; 101; 201 ; 301) de fermeture autoagrippante suivant l'une des revendications 1 à 3, **caractérisée en ce que** le support (3 ; 103 ; 203 ; 303) a des pistes (115, 120) conductrices et/ou des électrodes (15, 16) de connexion pour la mise en contact électrique de l'agent (5 ; 105 ; 205 ; 305) lumineux.

5. Partie (1; 101; 201 ; 301) de fermeture autoagrippante suivant l'une des revendications 1 à 4, **caractérisée en ce que** l'agent (5 ; 105 ; 205 ; 305) lumineux est déposé sur un autre support qui est laminé sur le support (3 ; 103 ; 203 ; 303) plat de la partie (1; 101; 201 ; 301) de la fermeture autoagrippante.

6. Partie (1; 101; 201 ; 301) de fermeture autoagrippante suivant l'une des revendications 1 à 5, **caractérisée en ce que** les éléments (2 ; 102 ; 202 ; 302, 302a) de la fermeture autoagrippante sont constitués d'une seule pièce avec le support (3 ; 103 ; 203 ; 303) plat.

7. Partie (1 ; 101; 201 ; 301) de fermeture autoagrippante suivant l'une des revendications 1 à 6, **caractérisée en ce que** les éléments (2 ; 102 ; 202 ; 302, 302a) de la fermeture autoagrippante et le support (3; 103 ; 203 ; 303) plat sont fabriqués conjointement par façonnage thermoplastique.

8. Partie (1 ; 101; 201 ; 301) de fermeture autoagrippante suivant l'une des revendications 1 à 7, **caractérisée en ce que** le support (3; 103 ; 203 ; 303) et/ou les éléments (2 ; 102 ; 202 ; 302, 302a) de la fermeture autoagrippante sont en une matière plastique polymère, notamment en une matière thermoplastique, par exemple en polypropylène ou en polyéthylène, ou en une matière plastique thermodurcissable, par exemple en une matière plastique acrylate.

9. Partie (1 ; 101; 201 ; 301) de fermeture autoagrippante suivant l'une des revendications 1 à 6, **caractérisée en ce que** le support (3; 103 ; 203 ; 303) est un produit textile, notamment **en ce que** le support (3; 103 ; 203 ; 303) est fabriqué par tissage, par tricotage, par production de mailles, par tressage ou par broderie.

10. Partie (1 ; 101; 201 ; 301) de fermeture autoagrippante suivant la revendication 9, **caractérisée en ce que** l'agent (5 ; 105 ; 205 ; 305) lumineux est disposé entre deux couches du support textile.

11. Partie (1 ; 101; 201 ; 301) de fermeture autoagrippante suivant l'une des revendications 1 à 10, **caractérisée en ce que** la partie (1 ; 101; 201 ; 301) de la fermeture autoagrippante comporte, en outre, un accumulateur d'énergie, notamment un accumulateur d'énergie électrochimique suivant la technique en couche mince ou en couche épaisse.

12. Procédé de fabrication d'une partie (1 ; 101; 201 ; 301) de fermeture autoagrippante suivant les revendications 1 à 11, comprenant une pluralité d'éléments (2 ; 102 ; 202 ; 302, 302a) de fermeture autoagrippante, comme par exemple des crochets, des têtes de champignon ou des boucles, la partie (1; 101; 201 ; 301) de fermeture autoagrippante ayant un support (3 ; 103 ; 203 ; 303) plat et les éléments (2 ; 102 ; 202 ; 302, 302a) de la fermeture autoagrippante faisant saillie d'au moins une surface (4) du support (3 ; 103 ; 203 ; 303), et dans laquelle la partie (1; 101; 201 ; 301) de la fermeture autoagrippante à au moins par endroit un agent (5 ; 105 ; 205 ; 305) lumineux qui émet de la lumière à la suite de l'apport d'énergie, **caractérisé en ce que**
on dépose l'agent (5 ; 105 ; 205 ; 305) lumineux sur le support (3 ; 103 ; 203 ; 303) plat suivant la technique en couche mince ou en couche épaisse.

13. Procédé suivant la revendication 12, **caractérisé en ce que** l'on imprime l'agent (5 ; 105 ; 205 ; 305) lumineux sur le support (3 ; 103 ; 203 ; 303) plat.

14. Procédé suivant la revendication 12 ou 13, **caractérisé en ce qu'**avant le dépôt de l'agent (5 ; 105 ; 205 ; 305) lumineux, le support (3 ; 103 ; 203 ; 303) comportant les éléments (2 ; 102 ; 202 ; 302, 302a) de la fermeture autoagrippante subit un traitement de surface améliorant l'adhérence de l'agent (5 ; 105 ; 205 ; 305) lumineux à déposer.
